# EUROPÄISCHE PATENTSCHRIFT

(11) **EP 3 774 627 B1**
(45) Veröffentlichungstag und Bekanntmachung des Hinweises auf die Patenterteilung: **23.02.2022**
(21) Anmeldenummer: 19714340.7
(22) Anmeldetag: 21.03.2019
(51) Int. Cl.: B66B 1/24, B66B 9/00

(54) **VERFAHREN ZUM BETREIBEN EINER AUFZUGSANLAGE**
METHOD FOR OPERATING A LIFT SYSTEM
PROCÉDÉ PERMETTANT DE FAIRE FONCTIONNER UN SYSTÈME D'ASCENSEUR

(30) Priorität: 05.04.2018 DE 102018205151
(43) Veröffentlichungstag der Anmeldung: 17.02.2021
(73) Patentinhaber: TK Elevator Innovation and Operations GmbH, 40472 Düsseldorf (DE)
(72) Erfinder: GERSTENMEYER, Stefan, 70794 Filderstadt (DE)
(74) Vertreter: Jacobi, Nicolas
(86) Internationale Anmeldenummer: PCT/EP2019/057023
(87) Internationale Veröffentlichungsnummer: WO 2019/192846

(56) Entgegenhaltungen:
- WO-A1-2016/135090

## Beschreibung

Die Erfindung betrifft ein Verfahren zum Betreiben einer Aufzugsanlage mit einem Schachtsystem und einer Mehrzahl von einzeln zwischen Schachtpositionen verfahrbaren Aufzugskabinen, wobei das Schachtsystem mehrere Schächte aufweist, bei welchen wenigstens zwei vertikal benachbarte Schachtpositionen enger voneinander beabstandet sind, als der vorgegebene Abstand zwischen zwei an benachbarten Schachtpositionen angeordneten Aufzugskabinen.

Ferner betrifft die Erfindung eine Aufzugsanlage mit einem Schachtsystem, einer Mehrzahl von in dem Schachtsystem verfahrbaren Aufzugskabinen und einer Steuereinrichtung zum Betreiben der Aufzugsanlage.

Die Erfindung ist anwendbar bei Aufzugsanlagen mit einem Schachtsystem und mehreren Fahrkörben, die über Führungseinrichtungen verfahrbar sind. Wenigstens eine feststehende erste Führungsschiene ist fest in einem Schacht angeordnet und ist in einer ersten, insbesondere vertikalen Richtung, ausgerichtet; wenigstens eine feststehende zweite Führungsschiene ist fest in einer zweiten, insbesondere horizontalen, Richtung ausgerichtet; wenigstens eine gegenüber dem Schacht drehbare dritte Führungsschiene ist zwischen einer Ausrichtung in der ersten Richtung und einer Ausrichtung in der zweiten Richtung überführbar. Solche Anlagen sind dem Grunde nach in der WO 2015/144781 A1 und in der WO2016/135090 A1 sowie in den deutschen Patentanmeldungen DE 10 2016 211 997 und DE 10 2015 218 025 beschrieben.

Für Gebäude mit einer Vielzahl von Stockwerken sind komplexe Aufzugsanlagen erforderlich, um die benötigten Beförderungsvorgänge möglichst effizient zu bewältigen. Insbesondere kann es zu Hauptverkehrszeiten vorkommen, dass eine Vielzahl von Personen vom Erdgeschoss eines Gebäudes in die unterschiedlichen Stockwerke zu befördern sind. In weiteren Hauptverkehrszeiten besteht beispielsweise ein Bedarf, eine Vielzahl von Personen von den unterschiedlichen Stockwerken in das Erdgeschoss zu befördern.

Aufzugsanlagen für derartige Zwecke sind bekannt, insbesondere auch sogenannte Mehrkabinenanlagen, bei denen mehrere Kabinen in einem Schachtsystem separat und weitgehend unabhängig voneinander verfahrbar sind. Im Stand der Technik bekannte Verfahren zum Betreiben solcher Aufzugsanlagen sehen dabei beispielsweise einen sogenannten Umlaufbetrieb vor. Dabei werden die Aufzugskabinen unabhängig voneinander in einem Schacht aufwärts und in einem anderen Schacht abwärts verfahren. Da bei solchen Mehrkabinenanlagen die Aufzugskabinen separat voneinander verfahrbar sind, stellt sich die Aufgabe, die Aufzugskabinen in geeigneter Weise zu verfahren.

Bei im Umlauf betriebenen Mehrkabinensystemen kann es zu Staus kommen, da mehrere Kabinen in demselben Schacht verfahren werden und dabei nicht aneinander vorbeifahren können. Ferner hängen die von den Aufzugskabinen angefahrenen Stockwerke bzw. die diesen entsprechenden Schachtpositionen von den aktuellen Transportanforderungen der Passagiere ab, so dass die Aufzugskabinen nicht immer an den gleichen Stockwerken anhalten. Zusätzlich kann es zu Wartezeiten kommen, wenn Schächte wenigstens zwei eng voneinander beabstandete Schachtpositionen aufweisen, insbesondere aufgrund einer geringen Geschosshöhe. Dies ist dann problematisch, wenn es infolge des vertikalen Platzbedarfs der Aufzugskabinen nicht möglich ist, dass zwei Aufzugskabinen gleichzeitig an übereinander angeordneten Schachtpositionen stehen. Eine nachfolgende Aufzugskabine kann in diesem Fall erst dann die benachbarte Schachtposition anfahren, wenn die vorhergehende Aufzugskabine die andere der beiden Schachtpositionen verlassen hat. Ein hierdurch verursachter Stau löst sich zudem meist nur langsam wieder auf und führt zu längeren Wartezeiten bei den zu befördernden Personen. Dabei werden längere Warte- und Verzögerungszeiten von Personen als besonders lästig und unkomfortabel empfunden.

Hiervon ausgehend stellt sich die Erfindung die Aufgabe, ein verbessertes Verfahren zum Betreiben einer Aufzugsanlage sowie eine verbesserte Aufzugsanlage mit mehreren einzelnen zwischen Schachtpositionen verfahrbaren Aufzugskabinen zur Verfügung zu stellen.

Zur Lösung dieser Aufgabe wird ein Verfahren zum Betreiben einer Aufzugsanlage gemäß Anspruch 1 vorgeschlagen, sowie eine Aufzugsanlage nach Anspruch 13. Vorteilhafte Ausgestaltungen ergeben sich aus den Unteransprüchen sowie der nachfolgenden Beschreibung.

Das erfindungsgemäße Verfahren dient zum Betreiben einer Aufzugsanlage. Die Aufzugsanlage weist ein Schachtsystem und eine Mehrzahl von einzeln zwischen Schachtpositionen verfahrbaren Aufzugskabinen auf. Das Schachtsystem weist wenigstens zwei erste Schächte auf, in welchen die Aufzugskabinen in einer ersten Fahrtrichtung verfahren werden, und wenigstens einen zweiten Schacht, in welchen die Aufzugskabinen in einer zweiten Fahrtrichtung verfahren werden. Die Schachtpositionen in den ersten Schächten und in dem wenigstens einen zweiten Schacht sind vertikal gleich positioniert. Wenigstens zwei vertikal benachbarte Schachtpositionen der Schächte weisen einen Minderabstand zueinander auf, der geringer ist als der Abstand, der zur gleichzeitigen Positionierung zweier Aufzugskabinen an vertikal benachbarten Schachtpositionen vorgegebene Abstand. Um Staus zu vermeiden, fahren die Aufzugskabinen in einem ersten Schacht nur die eine von zwei vertikal benachbarten Schachtpositionen an, die einen Minderabstand zueinander aufweisen und die Aufzugskabinen in einem anderen ersten Schacht fahren nur die andere von zwei Schachtpositionen an, die einen Minderabstand zueinander aufweisen.

Die Aufzugskabinen sind folglich diesen Schachtpositionen so zugeordnet, dass die Aufzugskabinen in einem ersten Schacht entsprechend dem Beförderungsbedarf von bzw. zu einer der einen Minderabstand zueinander aufweisenden vertikal benachbarten Schachtposition nur an der einen dieser Schachtpositionen halten können und die Aufzugskabinen bei Beförderungsbedarf von bzw. zu einer solchen Schachtposition in einem anderen ersten Schacht nur an der anderen dieser vertikal benachbarten Schachtposition halten können. Liegt kein Beförderungsbedarf zu einer solchen Schachtposition vor, hält die Aufzugskabine auch nicht. Die Zuordnung von Schacht und Schachtposition kann für die Aufzugsanlage vorbestimmt oder temporär festgelegt werden.

In anderen Worten halten die Aufzugskabinen in einem ersten Schacht an einer der einen Minderabstand zueinander aufweisenden Schachtpositionen nicht an und die Aufzugskabinen in einem anderen ersten Schacht halten an der anderen der vertikal benachbarten, einen Minderabstand zueinander aufweisenden Schachtpositionen nicht an. So halten beispielsweise die Aufzugskabinen in einem ersten Schacht an der oberen der einen Minderabstand zueinander aufweisenden Schachtpositionen und in einem anderen ersten Schacht an der unteren von zwei vertikal benachbarten, einen Minderabstand zueinander aufweisenden Schachtpositionen. Auf diese Weise fahren die Aufzugskabinen in einem Schacht jeweils nur eine der vertikal benachbarten, einen Minderabstand zueinander aufweisenden Schachtpositionen an und können dort halten. So verzögert sich das Anfahren einer Schachtposition durch eine Aufzugskabine nicht durch einen zu geringen Abstand zur nächsten bereits an einer Schachtposition stehenden Aufzugskabine bis zu deren Weiterfahrt. Auf diese Weise entstehen durch das Unterschreiten von vorgegebenen Abständen zwischen vertikal benachbarten Schachtpositionen keine zusätzlichen Wartezeiten für die Fahrgäste. Ferner wird durch diese Maßnahme die Förderleistung einer Aufzugsanlage deutlich erhöht.

Die Aufzugsanlage weist ein Schachtsystem und eine Mehrzahl von einzeln zwischen Schachtpositionen verfahrbaren Aufzugskabinen auf. Dabei können die Aufzugskabinen mit unterschiedlichen Geschwindigkeiten verfahren werden. Insbesondere können einige Aufzugskabinen auch nicht verfahren werden, während andere Aufzugskabinen verfahren werden. Das Schachtsystem weist wenigstens zwei erste Schächte auf, in welchen die Aufzugskabinen in einer ersten Fahrtrichtung verfahren werden, und wenigstens einen zweiten Schacht, in welchen die Aufzugskabinen in einer zweiten Fahrtrichtung verfahren werden. Die erste und zweite Fahrtrichtung ist dabei üblicherweise vertikal nach oben und unten ausgerichtet, wobei auch eine gegenüber der Vertikalen geneigte Ausrichtung möglich ist. Dies reduziert die Gefahr einer Kollision zwischen in unterschiedlichen Richtungen fahrenden Aufzugskabinen. Der erste Schacht und der zweite Schacht können dabei auch Bereiche eines Schachts sein. An insbesondere horizontal ausgerichteten Wechselstationen können die Aufzugskabinen zwischen einem ersten Schacht und einem zweiten Schacht wechseln.

Die von den Aufzugskabinen zum Aussteigen und Zusteigen von Fahrgästen anfahrbaren Schachtpositionen in den ersten Schächten und in dem wenigstens einen zweiten Schacht sind vertikal gleich positioniert. Die vertikale Positionierung der Schachtpositionen ergibt sich im Wesentlichen aus der Aufteilung der Stockwerke eines Gebäudes, sodass die Schachtpositionen verschiedener Aufzugsschächte eines Schachtsystems eines Gebäudes üblicherweise vertikal gleich positioniert sind. Insbesondere bei Gebäuden, die wenigstens ein Stockwerk mit einer gegenüber den anderen Stockwerken geringeren Geschosshöhe aufweisen, weisen wenigstens zwei vertikal benachbarte Schachtpositionen einen Abstand zueinander auf, der geringer ist, als der Abstand zwischen anderen vertikal benachbarten Schachtpositionen des Gebäudes. Die Bauhöhe von Aufzugskabinen erfordert einen vorgegebenen Abstand zwischen zwei vertikal benachbarten Schachtpositionen, damit zwei Aufzugskabinen an benachbarten Schachtpositionen positionierbar sind, um Fahrgästen das Betreten und Verlassen einer Aufzugskabine an den jeweiligen Schachtpositionen zu ermöglichen. Insbesondere bei Gebäuden mit unterschiedlichen Geschosshöhen oder anderen baulichen Besonderheiten, wie beispielsweise einem Zwischengeschoss kann es dabei vorkommen, dass zwei vertikal benachbarte Schachtpositionen einen Minderabstand zueinander aufweisen, der geringer ist als der zur gleichzeitigen Positionierung zweier Aufzugskabinen an benachbarten Schachtpositionen vorgegebene Abstand. In diesem Fall kann die nachfolgende Aufzugskabine die vertikal benachbarte Schachtposition erst dann anfahren, wenn die vorausfahrende Aufzugskabine die in Fahrtrichtung davor liegende Schachtposition verlassen hat.

Um Staus zu vermeiden, fahren die Aufzugskabinen in einem ersten Schacht nur eine der zwei einen Minderabstand zueinander aufweisenden vertikal benachbarten Schachtpositionen an und die Aufzugskabinen in einem anderen ersten Schacht fahren nur die andere dieser zwei vertikal benachbarten einen Minderabstand zueinander aufweisenden Schachtpositionen an. Dadurch, dass auf diese Weise die Aufzugskabinen in einem Schacht jeweils nur eine, und damit nur die untere oder die obere der einen Minderabstand zueinander aufweisenden vertikal benachbarten Schachtpositionen anfahren, können in unterschiedlichen Schächten zwei Aufzugskabinen gleichzeitig an den vertikal benachbarten Schachtpositionen stehen, ohne dass sich gegenseitige Beeinträchtigungen aufgrund der baulichen Gegebenheiten ergeben. Die Aufzugsanlage bietet bei einem Betrieb entsprechend dem vorgeschlagenen Verfahren eine höhere Förderleistung.

Bei einer Ausführungsform des Verfahrens zum Betreiben einer Aufzugsanlage fahren die Aufzugskabinen in einem zweiten Schacht nur die eine von zwei vertikal benachbarten Schachtpositionen an, die einen Minderabstand zueinander aufweisen, und die Aufzugskabinen in einem anderen zweiten Schacht nur die andere von zwei vertikal benachbarten Schachtpositionen. Bei dieser Ausführungsform werden zusätzlich zur Stauvermeidung bei in der ersten Fahrtrichtung fahrenden Aufzugskabinen in einem ersten Schacht in gleicher Weise auch Staus bei in einer zweiten Fahrtrichtung fahrenden Aufzugskabinen in einem zweiten Schacht vermieden.

Bei einer Ausführungsform des Verfahrens zum Betreiben einer Aufzugsanlage ist einem ersten Schacht jeweils ein zweiter Schacht zur Bildung eines Umlaufs zugeordnet. Die Aufzugskabinen fahren dabei in einem Umlaufbetrieb im ersten Schacht in einer ersten Fahrtrichtung und im zweiten Schacht in einer zweiten Fahrtrichtung. Auf diese Weise ist eine Aufzugskabine jeweils einem Umlauf zugeordnet. Üblicherweise findet bei einem solchen Umlauf der Übergang vom ersten Schacht zum zweiten Schacht oberhalb der obersten Schachtposition statt und der Übergang vom zweiten Schacht zum ersten Schacht unterhalb der untersten Schachtposition. Um das vorgeschlagene Verfahren zum Betreiben einer Aufzugsanlage bei dieser Ausführungsform durchzuführen, sind im Schachtsystem neben einem Umlauf wenigstens zwei weitere Schächte erforderlich, wenigstens ein erster und wenigstens ein zweiter Schacht, durch welche wenigstens ein weiterer Umlauf gebildet sein kann.

Bei einer Ausführungsform des Verfahrens zum Betreiben einer solchen Aufzugsanlage fahren die Aufzugskabinen eines Umlaufs jeweils nur die eine oder nur die andere von zwei vertikal benachbarten Schachtpositionen an, die einen Minderabstand zueinander aufweisen. Das heißt, die Aufzugskabinen fahren sowohl in der ersten Fahrtrichtung als auch in der zweiten Fahrtrichtung nur die eine oder nur die andere dieser Schachtpositionen an. Auf diese Weise kann bei dieser Ausführungsform die Gefahr von Staus sowohl im ersten als auch im zweiten Schacht des Umlaufs weiter verringert werden. Dies ist bei umlaufbetriebenen Aufzugsanlagen insbesondere vorteilhaft, da sich ein Stau oder eine Verzögerung in einem der beiden Schächte auch in den anderen Schacht fortsetzen kann. Ferner ermöglicht diese Ausführungsform des vorgeschlagenen Verfahrens auch eine vorteilhafte, insbesondere horizontal benachbarte Anordnung der Schachtpositionen im Stockwerk, an welchen die Fahrgäste die Aufzugskabinen betreten und verlassen können, um weiter nach oben oder nach unten befördert zu werden.

Bei einer Ausführungsform des Verfahrens fahren die Aufzugskabinen die Schachtpositionen entsprechend einem vorbestimmten Muster an. Solche vorbestimmten Muster eignen sich insbesondere auch für Gebäude mit mehreren vertikal benachbarten Schachtpositionen, die jeweils einen Minderabstand zueinander aufweisen. Hier kann es beispielsweise vorteilhaft sein, wenn die Aufzugskabinen beispielsweise abwechselnd nur jede zweite Schachtposition anfahren. Ein solches vorbestimmtes Muster kann beispielsweise regelmäßig für alle Schachtpositionen eines Schachts vorgesehen sein, oder auch für einen oder mehrere Abschnitte eines Schachts verschieden definiert sein. Folgen beispielsweise drei Schachtpositionen, die zu den jeweils vertikal benachbarten Schachtposition einen Minderabstand aufweisen, so kann mit dem vorgeschlagenen Verfahren in einem ersten bzw. zweiten Schacht beispielsweise nur die erste und die dritte der drei Schachtpositionen angefahren werden und in dem anderen ersten bzw. zweiten Schacht die zweite der drei Schachtpositionen. Durch die sich zwischen den angefahrenen Schachtpositionen ergebende Lücke wird eine Verzögerung beim Anfahren einer Schachtposition vermieden oder zumindest reduziert.

Bei einer beispielhaften Ausführungsform dieses Verfahrens entsprechen die von den Aufzugskabinen angefahrenen Schachtpositionen bei einer fortlaufenden Nummerierung jeweils einem Vielfachen einer natürlichen Zahl über die gesamte Schachtlänge oder nur in einem vorbestimmten Bereich eines Schachts. Die natürliche Zahl liegt dabei in einem Bereich von 2 bis n, wobei n insbesondere der Anzahl der ersten oder zweiten Schächte des Schachtsystems der Aufzugsanlage bzw. der Anzahl der Schächte, in welchen die Aufzugskabinen in einer gleichen Fahrtrichtung verfahren werden, entspricht. Bei entsprechenden Ausführungsformen beträgt die natürliche Zahl 2, 3, 4, 5, 6 oder eine größere natürliche Zahl, sodass die Aufzugskabinen eines Schachts jede zweite, dritte, vierte, fünfte, sechste oder weitere Schachtposition eines Schachts anfahren. Entspricht die natürliche Zahl beispielsweise n = 3, und entspricht n der Anzahl der ersten Schächte der Aufzugsanlage, so wird jede Schachtposition von den Aufzugskabinen in einem anderen der drei ersten Schächte angefahren. Bei der vorgeschlagenen Ausführungsform fahren die Aufzugskabinen in einem Schacht weniger Schachtpositionen an, was die Möglichkeit von Staus verringert, eine geringere Zykluszeit ermöglicht und insgesamt zu einer höheren Förderleistung führt.

Ein vorbestimmtes Muster kann jedoch auch nur für einen oder mehrere bestimmte Abschnitte eines Schachts verwendet werden oder unterschiedliche Bereiche aufweisen. Liegen beispielsweise mehrere Schachtpositionen, die jeweils einen Minderabstand zueinander aufweisen, in einem oberen Bereich eines Gebäudes, so können die Aufzugskabinen im unteren Bereich des Gebäudes jede Schachtposition anfahren, und entsprechend im oberen Bereich des Gebäudes nur vorbestimmte Schachtpositionen anfahren.

Bei einer Ausführungsform des Verfahrens zum Betreiben von Aufzugsanlagen erfolgt der Zugang zu den Aufzugskabinen im Eingangsbereich eines Gebäudes über zwei übereinander angeordnete Zugangsschachtpositionen. Bei einer Ausführungsform des Verfahrens sind die von den Aufzugskabinen anfahrbaren Schachtpositionen abwechselnd der einen oder der anderen Zugangsschachtposition zugeordnet. Auf diese Weise wird von einer Aufzugskabine nur jede zweite Schachtposition angefahren. So kann es zu keiner Verzögerung des Anfahrens einer Schachtposition aufgrund eines Minderabstands zu einer vertikal benachbarten Schachtpositionen kommen. Dies senkt bereits das Risiko von Staus. Bildet ein solcher erster Schacht einen Umlauf mit einem zweiten Schacht, so kann die abwechselnde Zuordnung der Schachtpositionen zu Aufzugskabinen auch im zweiten Schacht des Umlaufs beibehalten sein, um auch das Risiko eines Staus im zweiten Schacht zu verringern. Insbesondere kann bei solchen Schachtsystemen auch der Ausgang aus dem zweiten Schacht von zwei übereinander angeordneten Ausgangsschachtpositionen aus erfolgen. Auch die Ausgangsschachtpositionen können entsprechend den Zugangsschachtpositionen den von den Aufzugskabinen angefahrenen Schachtpositionen zugeordnet sein.

Bei einer Ausführungsform des Verfahrens fahren bei Beförderungsvorgängen zwischen den Stockwerken die Aufzugskabinen jede Schachtposition an. Staus aufgrund aufeinander folgender Aufzugskabinen an vertikal benachbarten Schachtpositionen, die einen Minderabstand zueinander aufweisen, treten meist in Hauptverkehrszeiten insbesondere zwischen Aufzugskabinen des Verteilerverkehrs vom Eingangsbereich des Gebäudes zu den verschiedenen Stockwerken auf. Bei Beförderungsvorgängen zwischen den Stockwerken treten aufeinander folgende Aufzugskabinen, welche benachbarte Schachtpositionen anfahren, insbesondere außerhalb der Hauptverkehrszeiten seltener auf. So es kann bei einer Ausführungsform des Verfahrens vorgesehen sein, bei Beförderungsvorgängen zwischen den Stockwerken jede Schachtposition anzufahren, um die Personenbeförderung zwischen den Schachtpositionen oberhalb der Zugangsebene insbesondere außerhalb der Hauptverkehrszeiten zu vereinfachen.

Bei einer Ausführungsform des Verfahrens fahren die Aufzugskabinen bei Beförderungsvorgängen zu einer Ausgangsschachtposition jede Schachtposition an. Ähnlich wie bei den Beförderungsvorgängen zwischen den Stockwerken verteilt sich der Ausgangsverkehr aus einem Gebäude von den verschiedenen Stockwerken zurück zu einer Ausgangsschachtposition erfahrungsgemäß über einen längeren Zeitraum. Die Gefahr von Staus durch aufeinander folgende Aufzugskabinen, die zwei vertikal benachbarte, einen Minderabstand zueinander aufweisende Schachtpositionen anfahren, ist entsprechend geringer. Insbesondere außerhalb der Hauptverkehrszeiten für den Ausgangsverkehr kann die Wartezeit für Fahrgäste verringert werden, wenn die Aufzugskabinen bei Beförderungsvorgängen zu einer Ausgangsschachtposition jede Schachtposition anfahren.

Bei einer Ausführungsform des Verfahrens wird wenigstens eine vorbestimmte Schachtposition von jeder Aufzugskabine angefahren, insbesondere auch, wenn die vorbestimmte Schachtposition einen Minderabstand zu einer vertikal benachbarten Schachtposition aufweist. Eine derartige vorbestimmte Schachtposition kann diejenige eines besonders häufig frequentierten Stockwerk sein, in dem sich beispielsweise ein Veranstaltungsraum oder eine Kantine befindet. Aufgrund des erhöhten Beförderungsbedarfs zu dieser Zugangsschachtposition kann die Förderleistung der Aufzugsanlage durch das Anfahren der Schachtposition von jeder Aufzugskabine erhöht werden, obwohl Verzögerungen insbesondere durch Aufzugskabinen möglich sind, die eine benachbarte Schachtposition mit einem Minderabstand zwischen den Schachtpositionen anfahren, sofern diese benachbarten Schachtpositionen mit deutlich geringerer Häufigkeit angefahren werden.

Bei einer Ausführungsform des Verfahrens wird die Auswahl der von den Aufzugskabinen angefahrenen Schachtpositionen während vorbestimmter Beförderungsphasen angepasst. Wie bereits angedeutet ändert sich die Beförderungsanforderung einer Aufzugsanlage insbesondere im Tagesverlauf oder beispielsweise durch Veranstaltungen, die in einem Stockwerk stattfinden. So ist es möglich, eine Anpassung im Rahmen des vorgeschlagenen Verfahrens beispielsweise im Tagesverlauf und/ oder abhängig vom Wochentag vorzunehmen, oder die Anfahrt von Schachtpositionen kurzfristig entsprechend einer aktuellen Änderung der Beförderungsanforderungen zu ändern.

Bei einer Ausführungsform des Verfahrens wird wenigstens ein erster und wenigstens ein zweiter Schacht in einem Shuttlebetrieb betrieben. Dabei fahren die Aufzugskabinen meist von einer Zugangsschachtposition aus insbesondere eine vorbestimmte Schachtposition an. Dies ist insbesondere dann vorteilhaft, wenn beispielsweise in einem Gebäude nur ein oder wenige ausgewählte Stockwerke öffentlich zugänglich sein sollen. Beispielsweise ist die Aufzugsanlage dann so ausgerichtet, dass die Aufzugskabinen in den weiteren Schächten beide Schachtpositionen anfahren, die benachbarten zu einer im Shuttlebetrieb angefahrenen Schachtpositionen sind. Dies ist vorteilhafterweise auch dann möglich, wenn zwischen einer vom Shuttle angefahrenen Schachtposition und einer oder beiden vertikal benachbarten Schachtpositionen ein Minderabstand vorliegt.

Zur Lösung der Aufgabe wird ferner eine Aufzugsanlage mit einem Schachtsystem und einer Mehrzahl von einzeln zwischen Schachtpositionen verfahrbaren Aufzugskabinen vorgeschlagen. Das Schachtsystem weist wenigstens zwei erste Schächte auf, in welchen die Aufzugskabinen in einer ersten Fahrtrichtung verfahrbar sind, und wenigstens einen zweiten Schacht, in welchem die Aufzugskabinen in einer zweiten Fahrtrichtung verfahrbar sind. Die Schachtpositionen in den ersten Schächten und in dem wenigstens einen zweiten Schacht sind vertikal gleich angeordnet. Wenigstens zwei vertikal benachbarte Schachtpositionen der Schächte weisen einen Minderabstand zueinander auf, der geringer ist als der zur gleichzeitigen Positionierung zweier Aufzugskabinen an vertikal benachbarten Schachtpositionen eines Schachts vorgegebene Abstand. Die Aufzugsanlage weist ferner eine Steuereinrichtung zum Steuern der Aufzugsanlage auf, insbesondere zum Steuern der Aufzugskabinen in dem Schachtsystem. Die Steuereinrichtung ist dabei eingerichtet, die Aufzugsanlage gemäß dem vorausgehend beschriebenen Verfahren zu steuern.

Eigenschaften des Verfahrens und der Aufzugsanlage entsprechen der vorausgehenden Beschreibung. Die Steuereinrichtung dient zum Steuern der Aufzugsanlage und insbesondere zum Steuern der Verfahrbewegungen der einzelnen Auszugskabinen.

Bei einer Ausführungsform der Aufzugsanlage sind die Aufzugskabinen in den wenigstens zwei ersten Schächten und/ oder dem wenigstens einen zweiten Schacht den Schachtpositionen entsprechend einer vorbestimmten Zielvorgabe zugeordnet. Bei dieser Ausführungsform weist die Aufzugsanlage mehrere Zugangsschachtpositionen auf. Die Zugangsschachtpositionen sind vorbestimmten Schachtpositionen zugeordnet und werden von Aufzugskabinen angefahren, die für Beförderungsvorgänge zu diesem vorbestimmten Schachtpositionen vorgesehen sind. Entsprechend seinem Beförderungswunsch begibt sich der Fahrgast zu derjenigen Zugangsschachtposition, über welche er zu seiner Ziel-Schachtposition gelangen kann. Bei einer solchen Ausführungsform werden die von den jeweiligen Zugangsschachtpositionen angefahrenen Ziel-Schachtpositionen beispielsweise durch eine Hinweisbeschilderung angezeigt, damit sich keine Verzögerungen für den Fahrgast durch den Weg zur entsprechenden Zugangsschachtposition ergibt.

Bei einer anderen Ausführungsform der Aufzugsanlage ordnet die Steuereinrichtung die Aufzugskabinen in den wenigstens zwei ersten Schächten und/ oder dem wenigstens einen zweiten Schacht entsprechend einer Zielanforderung den Schachtpositionen zu. Auch bei dieser Ausführungsform weist die Aufzugsanlage mehrere Zugangsschachtpositionen auf, wobei die Steuereinrichtung bei einer Ausführungsform die jeweilig angefahrenen Schachtpositionen und das Halten dort mittels eines Verteilungsalgorithmus steuert und dabei insbesondere abhängig von der vorliegenden Anforderung und Beförderungssituation die günstigste Beförderungsmöglichkeit ermittelt und dem Fahrgast die entsprechende Zugangsschachtposition mitteilt.

Eine Ausführungsform der Aufzugsanlage weist auf:
- in einem Schacht über Führungseinrichtungen verfahrbare Aufzugskabinen,
- wenigstens eine feststehende erste Führungseinrichtung, welche in einer ersten, insbesondere vertikalen, Richtung (z) ausgerichtet ist,
- wenigstens eine feststehende zweite Führungseinrichtung, welche in einer zweiten, insbesondere horizontalen, Richtung (y) ausgerichtet ist,
- wenigstens eine gegenüber dem Schacht drehbare dritte Führungseinrichtung, welche überführbar ist zwischen einer Ausrichtung in der ersten Richtung (z) und einer Ausrichtung in der zweiten Richtung (y).

Als Führungseinrichtungen, über welche die Aufzugskabine verfahrbar sind, können beispielsweise Schienen oder andere Leiteinrichtungen dienen. Die ersten Führungseinrichtungen sind entsprechend in ersten und zweiten vertikal ausgerichteten Schächten des Schachtsystems angeordnet und die zweiten Führungseinrichtungen entsprechend in Bereichen, in denen die Aufzugskabine horizontal zwischen ersten und zweiten verfahrbar sind. Eine dritte Führungseinrichtung ist eingerichtet, eine Aufzugskabine von einer ersten Führungseinrichtung aufzunehmen und in eine erste oder zweite Führungseinrichtung zu überführen.

Die Erfindung wird nachfolgend anhand der Figuren näher erläutert. Es zeigen jeweils
- Fig. 1: schematisch einen Ausschnitt des Aufbaus einer beispielhaften Aufzugsanlage, die zur Durchführung des erfindungsgemäßen Verfahren geeignet ist;
- Fig. 2: schematisch den Aufbau einer beispielhaften Aufzugsanlage, die zur Durchführung des erfindungsgemäßen Verfahrens geeignet ist;
- Fig. 3: schematisch den Aufbau einer weiteren beispielhaften Aufzugsanlage, die zur Durchführung des erfindungsgemäßen Verfahrens geeignet ist;
- Fig. 4: schematisch den Aufbau einer weiteren beispielhaften Aufzugsanlage, die zur Durchführung des erfindungsgemäßen Verfahrens geeignet ist; und
- Fig. 5: schematisch den Aufbau noch einer weiteren beispielhaften Aufzugsanlage, die zur Durchführung des erfindungsgemäßen Verfahrens geeignet ist.

Figur 1 zeigt eine schematische Darstellung von Teilen einer beispielhaften erfindungsgemäßen Aufzugsanlage 50, die grundsätzlich zur Durchführung des erfindungsgemäßen Verfahren geeignet ist. Die Aufzugsanlage 50 umfasst feststehende erste Führungseinrichtungen 56, entlang welcher eine Aufzugskabine 51 insbesondere anhand einer Rucksacklagerung führbar ist. Die ersten Führungseinrichtungen 56 sind vertikal in einer ersten Richtung z ausgerichtet und ermöglichen, dass die Aufzugskabine 51 zwischen unterschiedlichen Schachtpositionen verfahrbar ist. Parallel zueinander sind in zwei parallel verlaufenden Schächten 52', 52" Anordnungen von solchen ersten Führungseinrichtungen 56 angeordnet, entlang welcher eine Aufzugskabine 51 geführt werden kann. Aufzugskabinen in dem einen Schacht 52' sind weitgehend unabhängig und unbehindert von Aufzugskabinen in dem anderen Schacht 52" an den jeweiligen ersten Führungseinrichtungen 56 verfahrbar.

Die Aufzugsanlage 50 umfasst ferner feststehende zweite Führungseinrichtungen 57, entlang welcher die Aufzugskabine 51 anhand der Rucksacklagerung geführt werden kann. Die zweiten Führungseinrichtungen 57 sind horizontal in einer zweiten Richtung y ausgerichtet, und ermöglichen, dass die Aufzugskabine 51 innerhalb eines Stockwerks verfahrbar ist. Ferner verbinden die zweiten Führungseinrichtungen 57 die ersten Führungseinrichtungen 56 der beiden Schächte 52', 52" miteinander. Somit dienen die zweiten Führungseinrichtungen 58 auch zum Umsetzen der Aufzugskabinen 51 zwischen den beiden Schächten 52', 52", um z. B. einen Umlaufbetrieb auszuführen.

Über dritte, drehbare Führungseinrichtungen 58 ist die Aufzugskabine 51 von den ersten Führungseinrichtungen 56 auf die zweiten Führungseinrichtungen 57 und umgekehrt überführbar. Die dritten Führungseinrichtungen 58 sind drehbar bezüglich einer Drehachse D, die senkrecht zu einer y-z-Ebene liegt, welche durch die ersten und die zweiten Führungseinrichtungen 56, 57 aufgespannt wird.

Sämtliche Führungseinrichtungen 56, 57, 58 sind wenigstens mittelbar an wenigstens einer Schachtwand 52a des Schachts 52 befestigt. Die Schachtwand definiert ein ortsfestes Bezugsystem des Schachts. Der Begriff Schachtwand umfasst auch alternativ eine ortsfeste Rahmenstruktur des Schachts, welche die Führungseinrichtungen trägt. Die drehbaren dritten Führungseinrichtungen 58 sind bei der beispielhaften Ausführungsform an einer Drehplattform 53 befestigt.

Figur 2 zeigt schematisch den Aufbau einer beispielhaften Aufzugsanlage 50, die zur Durchführung des erfindungsgemäßen Verfahrens geeignet ist. Die Aufzugsanlage 50 weist ein Schachtsystem 10 mit zwei ersten Schächten 11 auf, in welchen Aufzugskabinen 51 in einer ersten Fahrtrichtung 21, hier aufwärts verfahren werden, und einen zweiten Schacht 12, in welchen Aufzugskabinen 51 in einer zweiten Fahrtrichtung 22, hier abwärts verfahren werden und an den einzelnen angefahrenen Schachtpositionen 13 halten können. Das Anfahren der Schachtpositionen 13 wird durch eine Steuereinrichtung 16, die mit dem der Aufzugsanlage 50 verbunden ist, gesteuert. Als Zugang zu den Schächten 11, 12 befinden sich in den einzelnen Stockwerken 0 bis 4 des Gebäudes Schachtpositionen 13, welche in den ersten Schächten 11 und im zweiten Schacht 12 vertikal gleich positioniert sind. Die Schachtpositionen 13 weisen vertikal zueinander einen Abstand A auf, der wenigstens dem zur gleichzeitigen Positionierung zweier Aufzugskabinen 51 an vertikal benachbarten Schachtpositionen 13 eines Schachts 11, 12 vorgegebenen Abstand entspricht. Die Aufzugsanlage 50 weist ferner mehrere einzeln zwischen den Schachtpositionen 13 verfahrbare Aufzugskabinen 51 auf. An den oberen und unteren Enden der Schächte 11, 12 werden die Aufzugskabinen 51 zur Weiterfahrt in jeweils entgegengesetzter Fahrtrichtung in den nächsten Schacht 11, 12 geführt. Obwohl die beispielhafte Aufzugsanlage 50 in den Figuren mit eher wenigen beispielhaften Stockwerken gezeigt ist, eignet sich das vorgeschlagene Verfahren insbesondere für Aufzugsanlagen 50 in Gebäuden mit einer größeren Anzahl von Stockwerken, insbesondere mehr als 20 und entsprechend vielen übereinander angeordneten Schachtpositionen 13.

Bei der dargestellten beispielhaften Aufzugsanlage 50 weist das Stockwerk 3 gegenüber den anderen Stockwerken eine geringere Geschosshöhe auf. Dadurch weisen die vertikal benachbarten Schachtpositionen 13 des dritten und vierten Stockwerks 3, 4 einen geringeren Abstand Aₘ zueinander auf, als die Schachtpositionen 13 der weiteren Stockwerke. Dieser Abstand zwischen den Schachtpositionen 13 des dritten und vierten Stockwerks 3, 4 ist geringer als der zur gleichzeitigen Positionierung zweier Aufzugskabinen an vertikal benachbarten Schachtpositionen 13 eines Schachts vorgegebene Abstand. Damit handelt es sich bei dem Abstand zwischen den Schachtpositionen 13 des dritten und vierten Stockwerks 3, 4 um einen Minderabstand Aₘ. Entsprechend ist es nicht möglich, dass zwei Aufzugskabinen 51 gleichzeitig an den vertikal benachbarten Schachtpositionen 13 des dritten und vierten Stockwerks 3, 4 stehen. Um hieraus bedingte Verzögerungen bei Beförderungsfahrten der Aufzugskabinen 51 zu vermeiden, fahren die Aufzugskabinen 51 in einem ersten Schacht 11 nur die eine 13a der einen Minderabstand Aₘ zueinander aufweisenden Schachtpositionen 13a, 13b an und die Aufzugskabinen 51 im anderen ersten Schacht 11 nur die andere der einen Minderabstand Aₘ zueinander aufweisenden Schachtposition 13. Die entsprechend von den Aufzugskabinen 51 in den ersten Schächten 11 nicht angefahrenen Schachtpositionen 13 sind im Figur 2 gepunktet dargestellt.

Figur 3 zeigt schematisch den Aufbau einer weiteren beispielhaften Aufzugsanlage 50, die zur Durchführung des erfindungsgemäßen Verfahrens geeignet ist. Die Aufzugsanlage 50 in Figur 3 ist ähnlich wie die in Figur 2 dargestellte Aufzugsanlage 50 aufgebaut. Das Anfahren der Schachtpositionen 13 wird auch bei dieser Aufzugsanlage 50 durch eine Steuereinrichtung 16, die mit dem der Aufzugsanlage 50 verbunden ist, gesteuert. Die Aufzugsanlage 50 erstreckt sich über sieben Stockwerke 0 bis 6 und weist einen zusätzlichen zweiten Schacht 12 auf. Damit zeigt Figur 3 eine Aufzugsanlage 50, die für eine höhere Förderleistung geeignet ist, als die Aufzugsanlage 50 in Figur 2, da die abwärts fahrenden Aufzugskabinen 51 in ebenfalls zwei zweiten Schächten 12 verfahrbar sind, woraus insbesondere auch eine höhere Flexibilität der Aufzugsanlage 50 folgt. Das Gebäude, in welchen die Aufzugsanlage 50 verbaut ist, weist drei Stockwerke 3, 4 und 5 mit so geringer Geschosshöhe auf, dass zwei Aufzugskabinen 51 nicht gleichzeitig an den jeweils benachbarten Schachtpositionen 13 im dritten, vierten, fünften und sechsten Stockwerk 3, 4, 5, 6 stehen können. Entsprechend weisen die Schachtpositionen 13 zwischen den Stockwerken 3 und 4, 4 und 5, sowie 5 und 6 einen Minderabstand Aₘ zueinander auf.

Um Verzögerungen bei Beförderungsfahrten der Aufzugskabinen 51 zu vermeiden, fahren die Aufzugskabinen 51 in einem ersten Schacht 11 nur die eine, hier untere 13a der einen Minderabstand Aₘ zueinander aufweisenden Schachtpositionen 13a, 13b an und die Aufzugskabinen 51 im anderen ersten Schacht 11 nur die andere, hier obere Schachtposition 13b der einen Minderabstand Aₘ zueinander aufweisenden Schachtpositionen 13a, 13b. Eine konkrete Ausführung dieses Prinzips ist im Ausführungsbeispiel in Figur 3 gezeigt. So fahren die Aufzugskabinen 51 im rechts dargestellten Schacht 11 die Schachtpositionen 13b im vierten und sechsten Stockwerk an und die Aufzugskabinen 51 im links dargestellten Schacht 11 die Schachtpositionen 13a des dritten und fünften Stockwerks. Die von den Aufzugskabinen 51 in den zweiten Schächten 12 angefahren Schachtpositionen 13a, 13b sind bei der beispielhaften Aufzugsanlage 50 analog zu den in den ersten Schächten 11 angefahren Schachtpositionen 13a, 13b vorgesehen. Die Schachtpositionen 13 der Stockwerke 4 und 5 sind sowohl mit 13a als auch 13b bezeichnet, da diese abhängig von der Betrachtungsweise sowohl als die eine, hier untere als auch als die andere, hier obere von zwei vertikal benachbarten Schachtpositionen 13, die einen Minderabstand Aₘ zueinander aufweisen, betrachtet werden können. Die entsprechend von den Aufzugskabinen 51 in den ersten Schächten 11 nicht angefahrenen Schachtpositionen 13 sind auch in Figur 3 gepunktet dargestellt.

Figur 4 zeigt schematisch den Aufbau einer weiteren beispielhaften Aufzugsanlage 50, die zur Durchführung des erfindungsgemäßen Verfahrens geeignet ist. Die Aufzugsanlage 50 in Figur 3 ist ähnlich wie die in Figur 2 dargestellte Aufzugsanlage 50 aufgebaut, allerdings bilden bei der in Figur 4 gezeigten Aufzugsanlage 50 jeweils ein erster Schacht 11 und ein zweiter Schacht 12 einen Umlauf, sodass die Aufzugskabinen 51 in einem Umlaufbetrieb im ersten Schacht 11 aufwärts und im zugeordneten zweiten Schacht 12 abwärts fahren. Das Anfahren der Schachtpositionen 13 wird auch bei dieser Aufzugsanlage 50 durch eine Steuereinrichtung 16, die mit dem der Aufzugsanlage 50 verbunden ist, gesteuert.

Die Aufzugsanlage 50 erstreckt sich im Vergleich mit Figur 3 über gleich strukturierte sieben Stockwerke 0 bis 6. Aufgrund der geringen Geschosshöhe der Stockwerke 3 bis 5 können zwei Aufzugskabinen 51 nicht gleichzeitig an den jeweils benachbarten Schachtpositionen 13 im dritten, vierten, fünften und sechsten Stockwerk 3, 4, 5, 6 stehen, so dass die Schachtpositionen 13 zwischen den Stockwerken 3 und 4, 4 und 5, sowie 5 und 6 einen Minderabstand Aₘ zueinander aufweisen. Um Verzögerungen bei Beförderungsfahrten der Aufzugskabinen 51 zu vermeiden, fahren die Aufzugskabinen 51 analog zu Ausführung in Figur 3 im rechts dargestellten Schacht 11 die Schachtpositionen 13b im vierten und sechsten Stockwerk an und die Aufzugskabinen 51 im links dargestellten Schacht 11 die Schachtpositionen 13a des dritten und fünften Stockwerks. Die in den zweiten Schächten 12 von den Aufzugskabinen 51 angefahrenen Schachtpositionen 13a, 13b entsprechen auch bei dieser beispielhaften Aufzugsanlage 50 den in den ersten Schächten 11 angefahren Schachtpositionen 13a, 13b.

Figur 5 zeigt schematisch den Aufbau noch einer weiteren beispielhaften Aufzugsanlage, die zur Durchführung des erfindungsgemäßen Verfahrens geeignet ist. Analog zu der in Figur 4 dargestellten Aufzugsanlage 50 bilden bei der Aufzugsanlage 50 in Figur 5 jeweils ein erster Schacht 11 und ein zweiter Schacht 12 einen Umlauf, und die Aufzugskabinen 51 fahren in einem Umlaufbetrieb im einem ersten Schacht 11 aufwärts und in dem zugeordneten zweiten Schacht 12 abwärts. Das Anfahren der Schachtpositionen 13 wird auch bei dieser Aufzugsanlage 50 durch eine Steuereinrichtung 16, die mit dem der Aufzugsanlage 50 verbunden ist, gesteuert. Die Aufzugsanlage 50 erstreckt sich über zehn Stockwerke 02 bis 8. Die Stockwerke 02 und 01 sind vom Eingangsbereich des Gebäudes her erreichbar, um zur Aufzugsanlage 50 zu gelangen. In den Stockwerken 02 und 01 befinden sich entsprechend Zugangsschachtpositionen 14a und 14b sowie Ausgangsschachtpositionen 15a und 15b.

Aufgrund der geringen Geschosshöhe der Stockwerke 3 bis 5 können zwei Aufzugskabinen 51 nicht gleichzeitig an den jeweils benachbarten Schachtpositionen 13 im dritten, vierten, fünften und sechsten Stockwerk 3, 4, 5, 6 stehen, so dass die Schachtpositionen 13 zwischen den Stockwerken 3 und 4, 4 und 5, sowie 5 und 6 einen Minderabstand Aₘ zueinander aufweisen. Um Verzögerungen bei Beförderungsfahrten der Aufzugskabinen 51 zu vermeiden, fahren die Aufzugskabinen 51 die Schachtpositionen 13 gemäß einem vorbestimmten Muster an. Entsprechend dem vorbestimmten Muster wird in jedem Schacht 11, 12 nur jede zweite Schachtposition 13 von einer Aufzugskabine 51 angefahren. Ferner ist bei diesem Ausführungsbeispiel jede Aufzugskabine 51a einer Zugangsschachtposition 14a und einer Ausgangsschachtposition 15a zugeordnet. Jede Aufzugskabine 51a fährt entsprechend nur die Schachtpositionen 13a an und kann dort halten. Ferner ist bei diesem Ausführungsbeispiel jede Aufzugskabine 51b einer Zugangsschachtposition 14b und einer Ausgangsschachtposition 15b zugeordnet. Jede Aufzugskabine 51b fährt entsprechend nur die Schachtpositionen 13b an und kann dort halten. Die jeweilige Zuordnung der Zugangsschachtpositionen 14a, 14b und der Ausgangsschachtpositionen 15a, 15b zu den angefahrenen Schachtpositionen 13a, 13b und die diese Schachtpositionen anfahrenden Aufzugskabinen 51a, 51b ist auch durch die durchgängige, gestrichelte oder gepunktete Darstellung der jeweiligen Elemente erkennbar.

Auf diese Weise ist ein Stockwerk bzw. eine bei einer Aufwärtsfahrt erreichbare Schachtposition 13a oder 13b in diesem Stockwerk nur über eine der Zugangsschachtpositionen 14a oder 14b eines ersten Schachts 11 erreichbar. Ebenso ist von einem Stockwerk bzw. von einer in einem Stockwerk angeordneten Schachtpositionen 13a, 13b aus bei einer Abwärtsfahrt nur eine der Ausgangsschachtpositionen 15a oder 15b eines zweiten Schachts 12 erreichbar. Entsprechend ist, wie in Figur 5 auch erkennbar ist, nur jedes zweite Stockwerk über einen der beiden ersten bzw. zweiten Schächte 11, 12 der Aufzugsanlage 50 erreichbar. In den von einem Schacht 11, 12 aus nicht erreichbaren Stockwerken befindet sich entsprechend auch keine Zugangsschachtposition 13. Die Minderabstände Aₘ zwischen den Stockwerken 3, 4, 5 und 6 führen bei dieser Ausführungsform zu keinen Verzögerungen im Aufzugsbetrieb, da jeweils nur die eine oder nur die andere der einen Minderabstand Aₘ zueinander aufweisenden vertikal beabstandeten Schachtpositionen 13a, 13b von den Aufzugskabinen 51a, 51b in einem Schacht 11, 12 angefahren werden, die dort anhalten können.

### Bezugszeichenliste

- 02 bis 8: Stockwerke
- 10: Schachtsystem
- 11: erster Schacht
- 12: zweiter Schacht
- 13: Schachtposition
- 13a: eine der einen Minderabstand zueinander aufweisenden Schachtpositionen
- 13b: andere der einen Minderabstand zueinander aufweisenden Schachtpositionen
- 14a: Zugangsschachtposition
- 14b: Zugangsschachtposition
- 15a: Ausgangsschachtposition
- 15b: Ausgangsschachtposition
- 16: Steuereinrichtung
- 21: erste Fahrtrichtung
- 22: zweite Fahrtrichtung
- 50: Aufzugsanlage
- 51: Aufzugskabine
- 51a: Aufzugskabine
- 51b: Aufzugskabine
- 52: Schacht
- 52a: Schachtwand
- 53: Drehplattform
- 56: erste Führungseinrichtung
- 57: zweite Führungseinrichtung
- 58: dritte Führungseinrichtung

- A: Abstand
- Aₘ: Minderabstand
- D: Drehachse

## Patentansprüche

1. Verfahren zum Betreiben einer Aufzugsanlage (50) mit einem Schachtsystem (10) und einer Mehrzahl von einzeln zwischen Schachtpositionen (13, 13a, 13b) verfahrbaren Aufzugskabinen (51), wobei das Schachtsystem (10) wenigstens zwei erste Schächte (11) aufweist, in welchen die Aufzugskabinen (51, 51a, 51b) in einer ersten Fahrtrichtung (21) verfahren werden, und wenigstens einen zweiten Schacht (12) aufweist, in welchen die Aufzugskabinen (51, 51a, 51b) in einer zweiten Fahrtrichtung (22) verfahren werden, wobei die Schachtpositionen (13, 13a, 13b) in den ersten Schächten (11) und in dem wenigstens einen zweiten Schacht (12) vertikal gleich positioniert sind und wobei wenigstens zwei vertikal benachbarte Schachtpositionen (13, 13a, 13b) der Schächte (11, 12) einen Minderabstand (Aₘ) zueinander aufweisen, der geringer ist als der zur gleichzeitigen Positionierung zweier Aufzugskabinen (51, 51a, 51b) an vertikal benachbarten Schachtpositionen (13, 13a, 13b) eines Schachts (11, 12) vorgegebene Abstand, **dadurch gekennzeichnet, dass** die Aufzugskabinen (51, 51a, 51b) in einem ersten Schacht (11) nur die eine von zwei vertikal benachbarten Schachtpositionen (13, 13a, 13b) anfahren, die einen Minderabstand (Aₘ) zueinander aufweisen und die Aufzugskabinen (51, 51a, 51b) in einem anderen ersten Schacht (11) nur die andere von zwei vertikal benachbarten Schachtpositionen (13, 13a, 13b) anfahren, die einen Minderabstand (Aₘ) zueinander aufweisen.

2. Verfahren zum Betreiben einer Aufzugsanlage nach Anspruch 1, **dadurch gekennzeichnet, dass** die Aufzugskabinen (51, 51a, 51b) in einem zweiten Schacht (12) nur die eine von zwei vertikal benachbarten Schachtpositionen (13, 13a, 13b) anfahren, die einen Minderabstand (Aₘ) zueinander aufweisen und die Aufzugskabinen (51, 51a, 51b) in einem anderen zweiten Schacht (12) nur die andere von zwei vertikal benachbarten Schachtpositionen (13, 13a, 13b) anfahren, die einen Minderabstand (Aₘ) zueinander aufweisen.

3. Verfahren zum Betreiben einer Aufzugsanlage nach einem der vorhergehenden Ansprüche, **dadurch gekennzeichnet, dass** einem ersten Schacht (11) jeweils ein zweiter Schacht (12) zur Bildung eines Umlaufs zugeordnet ist, und die Aufzugskabinen (51, 51a, 51b) in einem Umlaufbetrieb im ersten Schacht (11) in einer ersten Fahrtrichtung (21) und im zweiten Schacht (12) in einer zweiten Fahrtrichtung (22) fahren.

4. Verfahren zum Betreiben einer Aufzugsanlage nach Anspruch 3, **dadurch gekennzeichnet, dass** die Aufzugskabinen (51, 51a, 51b) eines Umlaufs jeweils nur die eine oder nur die andere von zwei vertikal benachbarten Schachtpositionen (13, 13a, 13b) anfahren, die einen Minderabstand (Aₘ) zueinander aufweisen.

5. Verfahren zum Betreiben einer Aufzugsanlage nach einem der vorhergehenden Ansprüche, **dadurch gekennzeichnet, dass** die Aufzugskabinen (51, 51a, 51b) die Schachtpositionen (13, 13a, 13b) entsprechend einem vorbestimmten Muster anfahren.

6. Verfahren zum Betreiben einer Aufzugsanlage nach Anspruch 5, **dadurch gekennzeichnet, dass** die von den Aufzugskabinen (51, 51a, 51b) angefahrenen Schachtpositionen (13, 13a, 13b) bei einer fortlaufenden Nummerierung jeweils einem Vielfachen einer natürlichen Zahl entsprechen, wobei die natürliche Zahl in einem Bereich von 2 bis n liegt, und n insbesondere der Anzahl der ersten Schächte (11) der Aufzugsanlage (50) entspricht.

7. Verfahren zum Betreiben einer Aufzugsanlage nach einem der vorhergehenden Ansprüche, **dadurch gekennzeichnet, dass** der Zugang zu den Aufzugskabinen (51, 51a, 51b) im Eingangsbereich eines Gebäudes über zwei übereinander angeordnete Zugangsschachtpositionen (14a, 14b) erfolgt und die von den Aufzugskabinen (51, 51a, 51b) anfahrbaren Schachtpositionen (13, 13a, 13b) abwechselnd der unteren oder der oberen Zugangsschachtposition (14a, 14b) zugeordnet sind.

8. Verfahren zum Betreiben einer Aufzugsanlage nach einem der vorhergehenden Ansprüche, **dadurch gekennzeichnet, dass** bei Beförderungsvorgängen zwischen den Stockwerken die Aufzugskabinen (51, 51a, 51b) jede Schachtposition (13, 13a, 13b) anfahren.

9. Verfahren zum Betreiben einer Aufzugsanlage nach einem der vorhergehenden Ansprüche, **dadurch gekennzeichnet, dass** bei Beförderungsvorgängen zu einer Ausgangsschachtposition (13, 15a, 15b) die Aufzugskabinen (51, 51a, 51b) jede Schachtposition (13, 13a, 13b) anfahren.

10. Verfahren zum Betreiben einer Aufzugsanlage nach einem der vorhergehenden Ansprüche, **dadurch gekennzeichnet, dass** wenigstens eine vorbestimmte Schachtposition (13) von jeder Aufzugskabine (51, 51a, 51b) angefahren wird.

11. Verfahren zum Betreiben einer Aufzugsanlage nach einem der vorhergehenden Ansprüche, **dadurch gekennzeichnet, dass** die Auswahl der von den Aufzugskabinen (51, 51a, 51b) angefahrenen Schachtpositionen (13, 13a, 13b, 14a, 14b, 15a, 15b) während vorbestimmter Beförderungsphasen angepasst wird.

12. Verfahren zum Betreiben einer Aufzugsanlage nach einem der vorhergehenden Ansprüche, **dadurch gekennzeichnet, dass** wenigstens ein erster (11) und wenigstens ein zweiter (12) Schacht in einem Shuttlebetrieb betrieben werden.

13. Aufzugsanlage mit einem Schachtsystem (10) und einer Mehrzahl von einzeln zwischen Schachtpositionen (13, 13a, 13b, 14a, 14b, 15a, 15b) verfahrbaren Aufzugskabinen (51, 51a, 51b), wobei das Schachtsystem (10) wenigstens zwei erste Schächte (11) aufweist, in welchen die Aufzugskabinen (51, 51a, 51b) in einer ersten Fahrtrichtung (21) verfahrbar sind, und wenigstens einen zweiten Schacht (12) aufweist, in welchen die Aufzugskabinen (51, 51a, 51b) in einer zweiten Fahrtrichtung (22) verfahrbar sind, wobei die Schachtpositionen (13, 13a, 13b, 14a, 14b, 15a, 15b) in den ersten Schächten (11) und in dem wenigstens einen zweiten Schacht (12) vertikal gleich positioniert sind und wobei wenigstens zwei vertikal benachbarte Schachtpositionen (13, 13a, 13b) der Schächte (11, 12) einen Minderabstand (Aₘ) zueinander aufweisen, der geringer ist als der zur gleichzeitigen Positionierung zweier Aufzugskabinen (51, 51a, 51b) an vertikal benachbarten Schachtpositionen (13, 13a, 13b) eines Schachts (11, 12) vorgegebene Abstand und einer Steuereinrichtung (16) zum Betreiben der Aufzugsanlage (50), insbesondere zum Steuern der Aufzugskabinen (51, 51a, 51b) in dem Schachtsystem (10), **dadurch gekennzeichnet, dass** die Steuereinrichtung (16) eingerichtet ist, die Aufzugsanlage (50) gemäß dem Verfahren nach einem der Ansprüche 1 bis 12 zu steuern.

14. Aufzugsanlage nach Anspruch 13, **dadurch gekennzeichnet, dass** die Aufzugskabinen (51, 51a, 51b) in den wenigstens zwei ersten Schächten (11) und/ oder dem wenigstens einen zweiten Schacht (12) den Schachtpositionen (13, 13a, 13b, 14a, 14b, 15a, 15b) entsprechend einer vorbestimmten Zielvorgabe zugeordnet sind oder dass die Steuereinrichtung (16) die Aufzugskabinen (51, 51a, 51b) in den wenigstens zwei ersten Schächten (11) und/ oder dem wenigstens einen zweiten Schacht (12) entsprechend einer Zielanforderung den Schachtpositionen (13, 13a, 13b, 14a, 14b, 15a, 15b) zuordnet.

15. Aufzugsanlage nach einem der Ansprüche 13 oder 14, **gekennzeichnet durch**:
- in einem Schacht (52) über Führungseinrichtungen (56, 57, 58) verfahrbare Aufzugskabinen (51, 51a, 51b),
- wenigstens eine feststehende erste Führungseinrichtung (56), welche in einer ersten, insbesondere vertikalen, Richtung (z) ausgerichtet ist,
- wenigstens eine feststehende zweite Führungseinrichtung (57), welche in einer zweiten, insbesondere horizontalen, Richtung (y) ausgerichtet ist,
- wenigstens eine gegenüber dem Schacht (52) drehbare dritte Führungseinrichtung (58), welche überführbar ist zwischen einer Ausrichtung in der ersten Richtung (z) und einer Ausrichtung in der zweiten Richtung (y).

## Claims

1. Method for operating an elevator system (50) having a shaft system (10) and a plurality of elevator cars (51) that are able to be individually displaced between shaft positions (13, 13a, 13b), wherein the shaft system (10) has at least two first shafts (11) in which the elevator cars (51, 51a, 51b) are displaced in a first travel direction (21), and has at least one second shaft (12) in which the elevator cars (51, 51a, 51b) are displaced in a second travel direction (22), wherein the shaft positions (13, 13a, 13b) in the first shafts (11) and in the at least one second shaft (12) are positioned identically in vertical terms, and wherein at least two vertically adjacent shaft positions (13, 13a, 13b) of the shafts (11, 12) have a minimum mutual spacing (Aₘ) that is smaller than the predefined spacing for simultaneously positioning two elevator cars (51, 51a, 51b) at vertically adjacent shaft positions (13, 13a, 13b) of a shaft (11, 12), **characterized in that** the elevator cars (51, 51a, 51b) in one first shaft (11) travel to only one of two vertically adjacent shaft positions (13, 13a, 13b) that have a minimum mutual spacing (Aₘ), and the elevator cars (51, 51a, 51b) in another first shaft (11) travel to only the other one of two vertically adjacent shaft positions (13, 13a, 13b) that have a minimum mutual spacing (Aₘ).

2. Method for operating an elevator system according to Claim 1, **characterized in that** the elevator cars (51, 51a, 51b) in one second shaft (12) travel to only one of two vertically adjacent shaft positions (13, 13a, 13b) that have a minimum mutual spacing (Aₘ), and the elevator cars (51, 51a, 51b) in another second shaft (12) travel to only the other one of two vertically adjacent shaft positions (13, 13a, 13b) that have a minimum mutual spacing (Aₘ).

3. Method for operating an elevator system according to either of the preceding claims, **characterized in that** one first shaft (11) for forming a recirculation is in each case assigned one second shaft (12), and the elevator cars (51, 51a, 51b) in a recirculating operation in the first shaft (11) travel in a first travel direction (21) and in the second shaft (12) travel in a second travel direction (22).

4. Method for operating an elevator system according to Claim 3, **characterized in that** the elevator cars (51, 51a, 51b) of one recirculation travel in each case only to the one or only to the other of two vertically adjacent shaft positions (13, 13a, 13b) that have a minimum mutual spacing (Aₘ).

5. Method for operating an elevator system according to one of the preceding claims, **characterized in that** the elevator cars (51, 51a, 51b) travel to the shaft positions (13, 13a, 13b) so as to correspond to a predetermined pattern.

6. Method for operating an elevator system according to Claim 5, **characterized in that** the shaft positions (13, 13a, 13b) travelled to by the elevator cars (51, 51a, 51b) when consecutively numbered correspond in each case to a multiple of a natural number, wherein the natural number is in a range from 2 to n, where n corresponds in particular to the number of first shafts (11) of the elevator system (50).

7. Method for operating an elevator system according to one of the preceding claims, **characterized in that** the access to the elevator cars (51, 51a, 51b) in the entry region of a building takes place by way of two access shaft positions (14a, 14b) disposed on top of one another, and the shaft positions (13, 13a, 13b) that can be travelled to by the elevator cars (51, 51a, 51b) are assigned in an alternating manner to the lower access shaft position (14a) or the upper access shaft position (14b).

8. Method for operating an elevator system according to one of the preceding claims, **characterized in that,** in conveyance procedures between the floors, the elevator cars (51, 51a, 51b) travel to each shaft position (13, 13a, 13b).

9. Method for operating an elevator system according to one of the preceding claims, **characterized in that,** in conveyance procedures to one of the exit shaft positions (13, 15a, 15b), the elevator cars (51, 51a, 51b) travel to each shaft position (13, 13a, 13b).

10. Method for operating an elevator system according to one of the preceding claims, **characterized in that** at least one predetermined shaft position (13) is travelled to by each elevator car (51, 51a, 51b).

11. Method for operating an elevator system according to one of the preceding claims, **characterized in that** the selection of the shaft positions (13, 13a, 13b, 14a, 14b, 15a, 15b) travelled to by the elevator cars (51, 51a, 51b) is adapted during predetermined conveyance phases.

12. Method for operating an elevator system according to one of the preceding claims, **characterized in that** at least one first shaft (11) and at least one second shaft (12) are operated in a shuttle operation.

13. Elevator system having a shaft system (10) and a plurality of elevator cars (51, 51a, 51b) that are able to be individually displaced between shaft positions (13, 13a, 13b, 14a, 14b, 15a, 15b), wherein the shaft system (10) has at least two first shafts (11) in which the elevator cars (51, 51a, 51b) can be displaced in a first travel direction (21), and has at least one second shaft (12) in which the elevator cars (51, 51a, 51b) can be displaced in a second travel direction (22), wherein the shaft positions (13, 13a, 13b, 14a, 14b, 15a, 15b) in the first shafts (11) and in the at least one second shaft (12) are positioned identically in vertical terms, and wherein at least two vertically adjacent shaft positions (13, 13a, 13b) of the shafts (11, 12) have a minimum mutual spacing (Aₘ) that is smaller than the predefined spacing for simultaneously positioning two elevator cars (51, 51a, 51b) at vertically adjacent shaft positions (13, 13a, 13b) of a shaft (11, 12), and a control installation (16) for operating the elevator system (50), in particular for controlling the elevator cars (51, 51a, 51b) in the shaft system (10), **characterized in that** the control installation (16) is specified for controlling the elevator system (50) according to the method according to one of Claims 1 to 12.

14. Elevator system according to Claim 13, **characterized in that** the elevator cars (51, 51a, 51b) in the at least two first shafts (11) and/or the at least one second shaft (12) are assigned to the shaft positions (13, 13a, 13b, 14a, 14b, 15a, 15b) so as to correspond to a predetermined objective, or **in that** the control installation (16) assigns the elevator cars (51, 51a, 51b) in the at least two first shafts (11) and/or the at least one second shaft (12) to the shaft positions (13, 13a, 13b, 14a, 14b, 15a, 15b) so as to correspond to a target parameter.

15. Elevator system according to either of Claims 13 and 14, **characterized by:**
- elevator cars (51, 51a, 51b) that by way of guiding installations (56, 57, 58) are displaceable in a shaft (52);
- at least one stationary first guiding installation (56) which is aligned in a first, in particular vertical, direction (z);
- at least one stationary second guiding installation (57) which is aligned in a second, in particular horizontal, direction (y);
- at least one third guiding installation (58) which is rotatable in relation to the shaft (52) and is able to be transferred between an alignment in the first direction (z) and an alignment in the second direction (y).

## Revendications

1. Procédé permettant de faire fonctionner une installation d'ascenseur (50) comportant un système de cages (10) et une pluralité de cabines d'ascenseur (51) déplaçables individuellement entre des positions de cage (13, 13a, 13b), le système de cages (10) comprenant au moins deux premières cages (11) dans lesquelless les cabines d'ascenseur (51, 51a, 51b) sont déplacées dans une première direction de déplacement (21), et comprenant au moins une deuxième cage (12) dans laquelle les cabines d'ascenseur (51, 51a, 51b) sont déplacées dans une deuxième direction de déplacement (22), les positions de cage (13, 13a, 13b) étant positionnées de manière identique verticalement dans les premières cages (11) et dans l'au moins une deuxième cage (12) et au moins deux positions (13, 13a, 13b) adjacentes verticalement des cages (11, 12) présentant une distance minimale (Aₘ) les unes par rapport aux autres, laquelle est inférieure à la distance prédéfinie pour le positionnement simultané de deux cabines d'ascenseur (51, 51a, 51b) à des positions (13, 13a, 13b) adjacentes verticalement d'une cage (11, 12), **caractérisé en ce que** les cabines d'ascenseur (51, 51a, 51b) dans une première cage (11) n'atteignent que l'une parmi deux positions de cage (13, 13a, 13b) adjacentes verticalement qui présentent une distance minimale (Aₘ) l'une par rapport à l'autre et les cabines d'ascenseur (51, 51a, 51b) dans une autre première cage (11) n'atteignent que l'autre parmi deux positions de cage (13, 13a, 13b) adjacentes verticalement qui présentent une distance minimale (Aₘ) l'une par rapport à l'autre.

2. Procédé permettant de faire fonctionner une installation d'ascenseur selon la revendication 1, **caractérisé en ce que** les cabines d'ascenseur (51, 51a, 51b) dans une deuxième cage (12) n'atteignent que l'une parmi deux positions de cage (13, 13a, 13b) adjacentes verticalement qui présentent une distance minimale (Aₘ) l'une par rapport à l'autre et les cabines d'ascenseur (51, 51a, 51b) dans une autre deuxième cage (12) n'atteignent que l'autre parmi deux positions de cage (13, 13a, 13b) adjacentes verticalement qui présentent une distance minimale (Aₘ) l'une par rapport à l'autre.

3. Procédé permettant de faire fonctionner une installation d'ascenseur selon l'une des revendications précédentes, **caractérisé en ce qu'**une deuxième cage (12) est associée respectivement à une première cage (11) pour la formation d'une circulation, et les cabines d'ascenseur (51, 51a, 51b) se déplacent dans un fonctionnement de circulation dans une première direction de déplacement (21) dans la première cage (11) et dans une deuxième direction de déplacement (22) dans la deuxième cage (12).

4. Procédé permettant de faire fonctionner une installation d'ascenseur selon la revendication 3, **caractérisé en ce que** les cabines d'ascenseur (51, 51a, 51b) d'une circulation n'atteignent respectivement que seulement l'une ou seulement l'autre parmi deux positions de cage (13, 13a, 13b) adjacentes verticalement qui présentent une distance minimale (Aₘ) l'une par rapport à l'autre.

5. Procédé permettant de faire fonctionner une installation d'ascenseur selon l'une des revendications précédentes, **caractérisé en ce que** les cabines d'ascenseur (51, 51a, 51b) atteignent les positions de cage (13, 13a, 13b) de manière correspondante à un motif prédéterminé.

6. Procédé permettant de faire fonctionner une installation d'ascenseur selon la revendication 5, **caractérisé en ce que** les positions de cage (13, 13a, 13b) atteintes par les cabines d'ascenseur (51, 51a, 51b) correspondent respectivement à un multiple d'un nombre entier naturel en cas de numérotation continue, le nombre entier naturel étant compris dans une plage de 2 à n, et n correspondant en particulier au nombre de premières cages (11) de l'installation d'ascenseur (50).

7. Procédé permettant de faire fonctionner une installation d'ascenseur selon l'une des revendications précédentes, **caractérisé en ce que** l'accès aux cabines d'ascenseur (51, 51a, 51b) dans la zone d'entrée d'un bâtiment s'effectue via deux positions de cage d'accès (14a, 14b) superposées et les positions de cage (13, 13a, 13b) pouvant être atteintes par les cabines d'ascenseur (51, 51a, 51b) étant associées en alternance à la position de cages d'accès inférieure ou à la position de cages d'accès supérieure (14a, 14b).

8. Procédé permettant de faire fonctionner une installation d'ascenseur selon l'une des revendications précédentes, **caractérisé en ce que** les cabines d'ascenseur (51, 51a, 51b) atteignent chaque position de cage (13, 13a, 13b) en cas d'opérations de transport entre les étages.

9. Procédé permettant de faire fonctionner une installation d'ascenseur selon l'une des revendications précédentes, **caractérisé en ce que** les cabines d'ascenseur (51, 51a, 51b) atteignent chaque position de cage (13, 13a, 13b) en cas d'opérations de transport jusqu'à une position de cage de sortie (13, 15a, 15b).

10. Procédé permettant de faire fonctionner une installation d'ascenseur selon l'une des revendications précédentes, **caractérisé en ce qu'**au moins une position de cage (13) prédéterminée est atteinte par chaque cabine d'ascenseur (51, 51a, 51b).

11. Procédé permettant de faire fonctionner une installation d'ascenseur selon l'une des revendications précédentes, **caractérisé en ce que** la sélection des positions de cage (13, 13a, 13b, 14a, 14b, 15a, 15b) atteintes par les cabines d'ascenseur (51, 51a, 51b) est adaptée pendant des phases de transport prédéterminées.

12. Procédé permettant de faire fonctionner une installation d'ascenseur selon l'une des revendications précédentes, **caractérisé en ce qu'**au moins une première (11) et au moins une deuxième (12) cage fonctionnent dans un fonctionnement de navette.

13. Installation d'ascenseur comportant un système de cages (10) et une pluralité de cabines d'ascenseur (51, 51a, 51b) déplaçables individuellement entre des positions de cage (13, 13a, 13b, 14a, 14b, 15a, 15b), le système de cages (10) comprenant au moins deux premières cages (11) dans lesquelless les cabines d'ascenseur (51, 51a, 51b) sont déplaçables dans une première direction de déplacement (21), et comprenant au moins une deuxième cage (12) dans laquelle les cabines d'ascenseur (51, 51a, 51b) sont déplaçables dans une deuxième direction de déplacement (22), les positions de cage (13, 13a, 13b, 14a, 14b, 15a, 15b) étant positionnées de manière identique verticalement dans les premières cages (11) et dans l'au moins une deuxième cage (12) et au moins deux positions (13, 13a, 13b) adjacentes verticalement des cages (11, 12) présentant une distance minimale (Aₘ) les unes par rapport aux autres, laquelle est inférieure à la distance prédéfinie pour le positionnement simultané de deux cabines d'ascenseur (51, 51a, 51b) à des positions (13, 13a, 13b) adjacentes verticalement d'une cage (11, 12), et un dispositif de commande (16) permettant de faire fonctionner l'installation d'ascenseur (50), en particulier permettant de commander les cabines d'ascenseur (51, 51a, 51b) dans le système de cages (10), **caractérisée en ce que** le dispositif de commande (16) est conçu pour commander l'installation d'ascenseur (50) conformément au procédé selon l'une des revendications 1 à 12.

14. Installation d'ascenseur selon la revendication 13, **dadurch gekennzeichnet**, **caractérisée en ce que** les cabines d'ascenseur (51, 51a, 51b) dans les au moins deux premières cages (11) et/ou l'au moins une deuxième cage (12) sont associées aux positions de cage (13, 13a, 13b, 14a, 14b, 15a, 15b) de manière correspondante à une consigne de destination prédéterminée ou **en ce que** le dispositif de commande (16) associe les cabines d'ascenseur (51, 51a, 51b) dans les au moins deux premières cages (11) et/ou l'au moins une deuxième cage (12) aux positions de cage (13, 13a, 13b, 14a, 14b, 15a, 15b) de manière correspondante à une demande de destination.

15. Installation d'ascenseur selon l'une des revendications 13 ou 14, **caractérisée par** :
- des cabines d'ascenseur (51, 51a, 51b) déplaçables dans une cage (52) par le biais de dispositifs de guidage (56, 57, 58),
- au moins un premier dispositif de guidage fixe (56), lequel est orienté dans une première direction (z) en particulier verticale,
- au moins un deuxième dispositif de guidage fixe (57), lequel est orienté dans une deuxième direction (y) en particulier horizontale,
- au moins un troisième dispositif de guidage (58) pouvant tourner par rapport à la cage (52), lequel peut être transféré entre une orientation dans la première direction (z) et une orientation dans la deuxième direction (y).
